# EUROPÄISCHE PATENTANMELDUNG

(11) **EP 1 249 415 A2**
(43) Veröffentlichungstag der Anmeldung: **16.10.2002**
(21) Anmeldenummer: 01129806.4
(22) Anmeldetag: 14.12.2001
(51) Int. Cl.: B65H 7/08, B65H 7/14

(54) **Verfahren und Einrichtung zur Messung von Positionen von durchlaufenden Bogen**

(30) Priorität: 14.04.2001 DE 10118556
(71) Anmelder: NexPress Solutions LLC, Rochester, New York 14653-7001 (US)
(72) Erfinder: Pierel, Frank, 24106 Kiel (DE)
(74) Vertreter: Lauerwald, Jörg

(57) **Zusammenfassung**

Die Erfindung bezieht sich auf eine Einrichtung zur Messung von Positionen von Bogen für eine Druckmaschine. Ein Problem beim Transport von Bogen durch die Druckmaschine ist das Sicherstellen der korrekten Orientierung und Lage der Bogen, die insbesondere beim Druck gewährleistet sein müssen. Die Erfindung erfüllt die Aufgabe, ein Verfahren und eine Einrichtung bereitzustellen, die Positionen von Bogen bei Druckmaschinen exakt bestimmen und korrigieren.
Zur erfindungsgemäßen Lösung werden Randbereiche eines Bogens jeweils abgebildet, Abbildungsdaten zu einer Rechnereinheit übertragen und die Position des Bogens anhand der Abbildungsdaten mittels eines Bilderkennungsalgorithmus ermittelt. Ferner werden die ermittelten Positionen des Bogens mit in der Rechnereinheit gespeicherten Positionen verglichen und aus dem Vergleich Positions - Abweichungen errechnet, die an die Druckmaschine übertragen werden und mittels einer Bogen-Registrationseinrichtung korrigiert werden.

## Beschreibung

Die Erfindung bezieht sich auf ein Verfahren nach Anspruch 1 sowie auf eine Einrichtung zur Messung von Positionen von Bogen für eine Druckmaschine nach Anspruch 6.

In der Druckindustrie werden die verschiedensten Druckmaschinen mit unterschiedlichen Papierpfaden, d.h. der Weg, den der Bogen als Bedruckstoff in der Druckmaschine zurücklegt eingesetzt. Ein Problem beim Transport des Bogens ist dessen korrekte Orientierung und Lage, die insbesondere beim Druck gewährleistet sein müssen. Unter Orientierung ist hierbei die Winkelausrichtung des Bogens und unter Lage dessen senkrechte und waagerechte Lage zu verstehen. Der Begriff Position umfasst hierbei die Begriffe Orientierung und Lage. Mit der Position sind daher im zweidimensionalen Raum alle Punkte beschreibbar. Eine unkorrekte Position der Bogen führt zu Fehlern beim Druckbild, insbesondere beim Mehrfarbdruck, bei dem mehrere Farbauszüge übereinander gedruckt werden. Der lagerichtige Übereinanderdruck der Farbauszüge bestimmt den Schärfeeindruck und ist eines der bedeutendsten Merkmale der Druckqualität. Außerdem führt eine unkorrekte Position der Bogen beim Druck zu Verschie-bungen des sich gewöhnlich aus mehreren Farbauszügen zusammensetzenden zu druckenden Gesamtbildes. Zur Gewährleistung der korrekten Orientierung und Lage bzw. Position des Bogens in der Druckmaschine wurden verschiedene Lösungen vorgeschlagen. Ein gewöhnliches Verfahren des Stands der Technik ist das Verwenden von verschieden großen und ausgebildeten Meßmarken, als Registermarken und im deutschen Sprachgebrauch auch als Paßmarken bezeichnet, die auf dem Bogen oder einem Transportband aufgebracht sind. Anhand dieser Registermarken läßt sich auf verschiedene Weise die Position des Bogens bestimmen, etwa mittels eines Sensors, welcher beispielsweise die Ränder der Registermarken und hieraus die Position des Bogens bestimmt. Nachteilig bei dieser Lösung ist offenbar das aufwendige Aufbringen von Registermarken auf die Bogen. Bei einem weiteren Lösungsvorschlag verwendet die Druckmaschine zur Ermittlung von Positionen CCD (charge-coupled device)-Zeilen, welche die Vorderund Seitenkanten des Bogens ermitteln. Dieser Lösungsvorschlag weist Nachteile auf, da die Kanten des Bogens in der Regel nicht formgenau ausgebildet sind und folglich die Messungen verfälschen. Aufgabe der Erfindung ist daher, ein Verfahren und eine Einrichtung bereitzustellen, die Positionen von Bedruckstoff exakt bestimmen. Diese Aufgabe löst die Erfindung mit dem Verfahrensanspruch 1 und dem Vorrichtungsanspruch 6. Zur erfindungsgemäßen Lösung werden Randbereiche eines Bogens jeweils abgebildet, Abbildungsdaten zu einer Rechnereinheit übertragen und die Position des Bogens anhand der Abbildungsdaten mittels eines Bilderkennungsalgorithmus ermittelt. Weiterbildungen der Erfindung sind in den Unteransprüchen aufgeführt.

Zur Erzeugung eines automatischen Korrekturverfahrens werden die ermittelten Positionen des Bogens mit gespeicherten Positionen in der Rechnereinheit verglichen, Positions-Abweichungen aus dem Vergleichsschritt berechnet, die Positions-Abweichungen an die Druckmaschine übermittelt und mittels einer Bogen-Registrationseinrichtung korrigiert.

Vorteilhaft ist die Verwendung von wenigstens zwei in der Abbildungseinrichtung enthaltenen digitalen Kameras, die mit der CCD (Charge Coupled Device)-Technologie ausgestattet sind. Hiermit sind die digitalen Abbildungsdaten unmittelbar durch die Rechnereinheit verwendbar.

Die Positionen der abgebildeten Bogen können bereits anhand der Bogenecken von den Abbildungsdaten ermittelt werden. Dies bedeutet, bereits durch Bestimmen der x-y-Koordinaten von zwei Punkten aus den Abbildungsdaten in einem Koordinatensystem in der Rechnereinheit sind die Positionen ermittelbar. Zur Erhöhung der Meßempfindlichkeit werden die einzelnen Bogenränder mehrmals abgebildet und ausgewertet und anschließend werden aus den erhaltenen Abbildungsdaten Mittelwerte gebildet.

Vorteilhaft ermittelt der Bilderkennungsalgorithmus in der Rechnereinheit Abschnitte aus den Randbereichen einer Abbildung am Bogenrand, d.h. am Übergang des Bogens zum Träger des Bogens, und aus den Abschnitten die Position des Bogens. Hierdurch kann die Position des Bogens mit wenig Rechenaufwand bestimmt werden.

Nachfolgend ist die Erfindung in Bezug auf die Fig. 1-3 in Einzelheiten dargestellt.

Es zeigen:
- **Fig. 1**: eine schematische Draufsicht eines Bogens auf einem Transportband und zwei Kameras als Teil einer Abbildungseinrichtung,
- **Fig. 2**: eine ähnliche Darstellung wie nach Fig. 1, wobei der Bogen Positions-Abweichungen aufweist,
- **Fig. 3**: eine ähnliche Darstellung wie nach Fig. 2 mit einer Blockdarstellung einer Rechnereinheit und eines Bildschirms.

Die Draufsicht nach Fig. 1 zeigt einen Abschnitt eines endlosen Transportbands 5, das gewöhnlich in Druckmaschinen verwendet wird. Das Transportband 5 ist angetrieben und bewegt sich in die durch den Richtungspfeil bezeichnete Richtung. Eine typische Geschwindigkeit des Bogens 6 beträgt 300 mm je Sekunde. Auf dem Transportband 5 befindet sich ein einzelner Bogen 6 eines zu bedruckenden Bedruckstoffs. Dieser wird im Wesentlichen durch aufgrund von auf das Transportband 5 aufgebrachten elektrostatischen Ladungen wirkenden elektrostatischen Kräften an dem Transportband 5 festgehalten und bewegt sich demnach mit diesem durch die Druckmaschine. Oberhalb des Transportbands 5 und des Bogens 6 sind zwei digitale Kameras 10, 10' als Teil einer Abbildungseinrichtung beim Randbereich 7 des Bogens 6 angeordnet. Die Mikrochips der Kameras 10, 10' weisen bevorzugt die CCD (Charge Coupled Device)-Technologie auf. Die Verschlußzeit der Kameras 10, 10' kann beispielsweise 1/100 000 s betragen. Eine kurze Verschlußzeit der Kameras 10, 10' ist notwendig, um eine hohe Meßempfindlichkeit zu erzielen. Je länger die Verschlußzeit der Kameras 10, 10' ist, desto weiter bewegt sich der Bogen 6 während der Aufnahme oder Abbildung auf dem Transportband 5 fort und verschlechtert das Meßergebnis, da die zeitliche Zuordnung der Aufnahme oder Abbildung des Bogens 6 zur Position des Bogens 6 eine Grundlage der Messung bildet. Die Aufnahmelinsen der Kameras 10,10' sind senkrecht in die Betrachtungsebene in Richtung des auf dem Transportband 5 anliegenden Bogens 6 gerichtet. Die bei dieser Betrachtung von den Kameras 10, 10' verdeckten Randbereiche 7 des Bogens 6 sind in Fig. 1 mit gestrichelten Linien dargestellt. Mit Hilfe eines Trigger-Signals einer Steuerung (nicht dargestellt) der Abbildungseinrichtung werden die Kameras 10, 10' zu dem Zeitpunkt betätigt, zu dem sich die Randbereiche 7 des Bogens 6 unterhalb der Kameras 10, 10' in deren Bildaufnahmebereich befinden. Das Abbilden der Randbereiche 7 des Bogens 6 stellt digitale Daten bereit, die hierbei als Abbildungsdaten bezeichnet sind. Diese erhaltenen Abbildungsdaten werden, wie später beschrieben, weiterverarbeitet. Fig. 1 zeigt den Fall, bei dem der Bogen 6 keine Positions-Abweichungen aufweist, d.h. der Bogen 6 befindet sich in der gewünschten Orientierung und Lage und ist weder in senkrechter noch in waagerechter Richtung in Bezug auf das Transportband 5 verschoben. Die Abbildungen der Randbereiche 7, 7', die etwa den in Fig. 1 dargestellten Umrissen der Kameras 10, 10' entsprechen, zeigen spiegelsymmetrische Abbildungen der Randbereiche 7 und 7', wobei sich die Seitenränder und der Vorderrand des Bogens 6 parallel zu den seitlichen bzw. zum oberen Rand des Aufnahmebereichs der Kameras 10, 10' erstrecken.

Fig. 2 zeigt den Fall, bei dem der Bogen 6 aufgrund einer Winkelverschiebung unerwünschte Abweichungen in senkrechter und in waagerechter Richtung Δ*y* bzw. Δ*x* zur Betrachterebene aufweist. Mit Hilfe der Werte von Δ*y* und Δ*x* ist der Winkel, um den sich der Bogen 6 im Vergleich zur fehlerfreien durch das gestrichelte Rechteck dargestellten Position verschoben hat, in der Rechnereinheit durch einfache geometrische Operationen bestimmbar. Der Vorgang des Abbildens ist gleich dem in Fig. 1 beschriebenen. Die Abbildungen sind hierbei, wie ersichtlich, im Vergleich zu Fig. 1 verändert, folglich sind auch die erhaltenen digitalen Abbildungsdaten anders. Der in Fig. 2 vorliegende Zustand von Positions-Abweichungen des Bogens 6 führt zu Fehlern beim anschließenden Druckverfahren und ist daher zu korrigieren.

Zur Erläuterung des Verfahrens zur Messung von Positionen und zum Korrigieren von Positions-Abweichungen ist nachfolgend die schematische Darstellung nach Fig. 3 beschrieben, bei welcher, wie ersichtlich, der in Fig. 2 gezeigte Fall von Positions-Abweichungen vorliegt. Wie vorstehend, wird der Bogen 6 auf dem Transportband 5 in Pfeilrichtung transportiert und die Randbereiche 7, 7' werden als Folge eines Trigger-Signals von den Kameras 10 bzw. 10' abgebildet. Die digitalen Abbildungsdaten werden von den Kameras 10, 10' über eine Verbindung zu einer Rechnereinheit 20 übertragen. In der Rechnereinheit 20 ist ein Bilderkennungsalgorithmus bereitgestellt, in dem die Abbildungsdaten auswertbar sind. Hierbei wird beispielsweise der Hell/ Dunkel-Übergang der Abbildung vom Bogen 6 zum Transportband 5 erfasst. Vorwiegend aus Gründen der Veranschaulichung ist in Fig. 3 ein Bildschirm 30 an die Rechnereinheit 20 angeschlossen, auf dem beispielhaft die von der Kamera 10' übertragenen Abbildungsdaten vom Randbereich 7' des Bogens 6 als Abbild 7" dargestellt sind. Der Bildschirm 30 ist bei der Erfindung nicht von Bedeutung. Mit dem Bilderkennungsalgorithmus werden in der Rechnereinheit 20 die Bogenecken der Randbereiche 7, 7', d.h. jeweils der äußerste mit der gegebenen Auflösung noch erfassbare Punkt auf dem Bogen 6, als Bildpunkte bestimmt. Je abgebildeter Bildaufnahme und Randbereich 7 und 7' ermittelt der Bilderkennungsalgorithmus einen Bildpunkt, die zwei Bildpunkte gleichzeitig abgebildeter Randbereiche 7 und 7' bestimmen in eindeutiger Weise die Orientierung und Lage des Bogens 6. Im Vergleich zu Verfahren des Stands der Technik, bei dem die Bogenränder mit Sensoren erfasst werden, liefert das Bestimmen der Bogenecken stets die geometrisch eindeutige Position des Bogens 6. Mit Hilfe der vom Bilderkennungsalgorithmus ermittelten Bildpunkte im Vergleich zu bekannten gespeicherten Sollkoordinaten der Bildpunkte läßt sich bestimmen, um welche Winkellage und welche Länge in waagerechter und senkrechter Richtung der Bogen 6 verschoben ist. Diese Verschiebungen sind bis in den Mikrometerbereich ermittelbar und korrigierbar. Hieraus kann durch einen folgenden Korrekturschritt die fehlerfreie Positionierung auf dem Transportband 5 gewährleistet werden. Die Rechnereinheit 10 gibt die aus Soll-Bildpunkten und Ist-Bildpunkten ermittelten Korrekturwerte an eine Steuereinrichtung (nicht dargestellt) der Druckmaschine, die über Regler eine Druckzylinder- oder Bahnlaufkorrektur mit Stellmotoren vornimmt.

Im speziellen ermöglicht die Verwendung eines Bilderkennungsalgorithmus neben dem Erfassen von Bildpunkten der Randbereiche 7, 7' der Bogen 6 weitere Variationen des Ermittlungsschrittes der Position des Bogens 6. Die Abbildung kann den Bogen 6 als Ganzes erfassen, auf diese Weise läßt sich feststellen, ob die Form des Bogens 6 fehlerhaft ist, d.h. beispielweise ob die Randbereiche 7, 7' der Bogen 6 beschädigt oder verknickt sind. Dieser Sachverhalt wird dann mit Hilfe des Bilderkennungsalgorithmus bei der Berechnung der Korrekturwerte berücksichtigt. Fehlt beispielsweise durch Verknicken des Bogens 6 ein Bogenabschnitt eines Randbereichs 7, 7' in der Abbildung, interpoliert der Bilderkennungsalgorithmus den fehlenden Bogenabschnitt und stellt den korrekten Bildpunkt der Bogenecke des Randbereichs 7, 7' fest, d.h. je Bogenecke eine x-y-Koordinate. Ferner weisen verschiedene Bogen 6 des gleichen Formats voneinander abweichende Maße auf, d.h. die Längen, Bogenkanten und Bogenwinkel der Bogen 6 sind nicht mikrometergenau verfügbar. Die DIN gestattet etwa beim Format DIN 476 Längentoleranzen von 2 mm. Diese hohen Toleranzwerte werden bei gewöhnlichen Verfahren zur Messung von Positionen oftmals fälschlich als Positions-Abweichungen festgestellt. Durch Erfassen des gesamten Bogens 6 durch die Abbildungseinrichtung oder von den vier Randbereichen 7, 7' eines Bogens 6 erkennt die Rechnereinheit 20 anhand der Abbildungsdaten abweichende Maße des Bogens 6, mißdeutet diese nicht als Positions-Abweichungen und korrigiert diese nicht durch die Bogen-Registereinheit. Das Verfahren und die Einrichtung zur Messung von Positionen sind für durchlaufende Bogen 6 beschrieben, die Messung findet bei bewegten Bogen 6 statt. In dieser Offenbarung umfasst ist ferner, dass die durchlaufenden Bogen 6 angehalten und die Position der unbewegten Bogen 6 gemessen wird.

## Patentansprüche

1. Verfahren zur Messung von Positionen von durchlaufenden Bogen (6) mit einer Bilderzeugungseinrichtung zum wenigstens bereichsweisen Erzeugen eines Abbildes eines Bogens (6), **gekennzeichnet durch** das jeweilige Abbilden von Randbereichen (7, 7') eines Bogens (6), Übertragen von **durch** das Abbilden erzeugten Abbildungsdaten zu einer Rechnereinheit (20) und Ermitteln der Positionen der Bogen (6) anhand der Abbildungsdaten mittels eines Bilderkennungsalgorithmus.

2. Verfahren zur Messung von Positionen von durchlaufenden Bogen (6) nach Anspruch 1, **gekennzeichnet durch** Vergleichen der ermittelten Positionen der Bogen (6) mit gespeicherten Positionen in der Rechnereinheit (20),
Errechnen von Positions-Abweichungen aus dem Vergleichsschritt,
Übertragen der Positions-Abweichungen an die Druckmaschine und
Korrigieren der Positions-Abweichungen mittels einer Bogen Registrationseinrichtung.

3. Verfahren zur Messung von Positionen von durchlaufenden Bogen (6) nach Anspruch 1 oder 2, **gekennzeichnet durch** Ermitteln der Positionen der abgebildeten Bogen (6) anhand von aus den Abbildungsdaten bestimmten Bogenecken.

4. Verfahren zur Messung von Positionen von durchlaufenden Bogen (6) nach einem der vorstehenden Ansprüche, **gekennzeichnet durch** mehrmaliges Abbilden von einzelnen Randbereichen (7, 7') von **durch** die Druckmaschine transportierten Bogen (6), Bilden von Mittelwerten aus den Abbildungsdaten in der Rechnereinheit (20).

5. Verfahren zur Messung von Positionen von durchlaufenden Bogen (6) nach einem der vorstehenden Ansprüche, **gekennzeichnet durch** Ermitteln von Abschnitten aus den Randbereichen (7, 7') einer Abbildung **durch** die Rechnereinheit (20),
Ermitteln der Positionen der Bogen (6) anhand der Abschnitte der Abbildungsdaten mittels eines Bilderkennungsalgorithmus.

6. Einrichtung zur Messung von Positionen von durchlaufenden Bogen (6) für eine Druckmaschine oder ein Kopiergerät mit einer Abbildungseinrichtung zum Abbilden der Bogen (6), **gekennzeichnet durch** eine Rechnereinheit (20) zur Auswertung der Abbildungen der Abbildungseinrichtung.

7. Einrichtung zur Messung von Positionen von durchlaufenden Bogen (6) nach Anspruch 6, **dadurch gekennzeichnet, dass** die Abbildungseinrichtung wenigstens zwei CCD-Kameras (10, 10') enthält.

8. Einrichtung zur Messung von Positionen von durchlaufenden Bogen (6) nach Anspruch 6 oder 7, **dadurch gekennzeichnet, dass** die Rechnereinheit (20) einen Bilderkennungsalgorithmus enthält.
